# EUROPÄISCHE PATENTSCHRIFT

(11) **EP 0 240 817 B1**
(45) Veröffentlichungstag und Bekanntmachung des Hinweises auf die Patenterteilung: **11.09.1991**
(21) Anmeldenummer: 87104211.5
(22) Anmeldetag: 21.03.1987
(51) Int. Cl.: B65D 47/34, B65D 25/08, B65D 81/32

(54) **Austragvorrichtung für Mischmedien**
Dispensing device for mixtures
Distributeur de mélanges

(30) Priorität: 08.04.1986 DE 3611690
(43) Veröffentlichungstag der Anmeldung: 14.10.1987
(73) Patentinhaber: Ing. Erich Pfeiffer GmbH & Co. KG, 78315 Radolfzell (DE)
(72) Erfinder: Skorka Thomas, D-7760 Radolfzell (DE)
(74) Vertreter: Patentanwälte Ruff, Beier, Schöndorf und Mütschele

(56) Entgegenhaltungen:
- AT-B- 301 439
- DE-A- 2 441 406
- GB-A- 1 258 845
- US-A- 3 134 505
- US-A- 3 240 403
- US-A- 3 655 096
- US-A- 4 088 246

## Beschreibung

Die Erfindung betrifft eine Austragvorrichtung für Mischmedien nach dem Oberbegriff des Patentanspruches 1.

Technische, pharmazeutische, kosmetische und ähnliche Medien bestehen häufig aus mehreren Komponenten, die aus Gründen einer Reaktionszeit oder weil sie im gemischten Zustand zu Veränderungen, beispielsweise geringerer Haltbarkeit neigen, möglichst erst kurz vor Gebrauch gemischt werden sollten. Daher werden solche Mischmedien in der Regel getrennt voneinander in gesonderten Gefäßen bereitgestellt, und vor dem Gebrauch muß die Zumisch-Komponente nach Öffnen des zugehörigen Gefäßdeckels der Hauptkomponente Zugegeben sowie mit dieser durchmischt werden. Hierzu bedarf es einiger Geschicklichkeit und auch hoher Sorgfalt, wenn es darauf ankommt, daß die Komponenten in einem genauen Mengenverhältnis miteinander gemischt werden. Ist mindestens eine Komponente von der Art, daß ihr eine unmittelbare Berührung mit Luft abträglich ist, so kann die Mischung praktisch nur unter Laborbedingungen erfolgen.

Durch die CH-A-567 978 ist eine Austragvorrichtung nach dem Oberbegriff des Patentanspruches 1 bekanntgeworden, bei welcher der Verschlußteil der Zumischkammer beim Öffnen teilweise gelöst und dann gelenkartig nach unten geklappt wird. Der ebene Verschlußteil muß dabei mit einer besonderen Stechhülse betätigt werden, wobei nicht gewährleistet ist, daß er in eine ausreichend geöffnete Lage gelangt. Die Hauptkammer weist einen Gefäßhals auf, an dem nur dann eine Austragpumpe befestigt werden könnte, wenn sie an den Gefäßhals angepaßt wäre und geeignete Befestigungsmittel vorgesehen würden.

Durch die US-A-3 655 096 ist eine Austragvorrichtung bekanntgeworden, bei welcher die Zumischkammer am Boden mit einer Steigrohrnadel der Austragpumpe durchstoßen wird. Auch hier ist eine definierte Öffnung des Verschlußteiles nicht möglich und nur mit einer speziell ausgebildeten Austragpumpe zu bewerkstelligen.

Der Erfindung liegt die Aufgabe zugrunde, eine Austragvorrichtung der genannten Art zu schaffen, bei welcher auf einfache Weise das Zumischen mindestens einer Komponente zu mindestens einer weiteren Komponente in einfacher Weise so vorgenommen werden kann, daß ein sicheres und vollständiges Übertreten der einen Komponente in die Kammer der anderen Komponente gewährleistet ist und daß danach das Mischmedium unmittelbar aus der zugehörigen Kammer für den Gebrauch ausgetragen werden kann, ohne daß die Hauptkammer unter Druck gesetzt werden muß.

Diese Aufgabe wird durch den Patentanspruch 1 gelöst. Durch das Steigrohr läßt sich der Verschlußteil in eine wesentlich besser definierte Öffnungslage überführen, auf einfache Weise genau handhaben und ggf. in der geöffneten Lage sichern. Die Zwischen- bzw. Zumischkammer und die Hauptkammer sind beispielsweise über eine in einer gemeinsamen Wandung vorgesehene, zunächst mit dem Verschlußteil geschlossen gehaltene Übertrittsöffnung unmittelbar miteinander leitungsverbunden, so daß nach Abtrennen des Verschlußteiles die Übertrittsöffnung im wesentlichen auf ihrer gesamten, durch ihre formstabile Begrenzung genau definierten Weite offen ist und der Inhalt der einen Kammer unter Umgehung irgendwelcher Leckverluste unmittelbar in die andere Kammer überführt werden kann. Die zu mischenden Komponenten, die zweckmäßig fließfähig sind, können Flüssigkeiten, pulverförmige Substanzen, Gase o.dgl. sein, wobei auch jede der genannten Aggregatformen zur Mischung mit einer beliebigen der beiden anderen Aggregatformen vorgesehen sein kann. Beispielsweise kann die Zumischkomponente pulverförmig und die Hauptkomponente flüssig sein. Es ist aber des weiteren auch denkbar, daß mindestens eine Komponente durch wenigstens einen, beispielsweise lösbaren oder katalytisch wirkenden Festkörper gebildet ist, der durch die erfindungsgemäße Ausbildung als Ganzes mit der anderen Komponente zusammengebracht werden kann, da der Verschluß den Übertrittsweg bzw. die Übertrittsöffnung vollständig freigibt. Durch die im Betriebszustand an die Hauptkammer angeschlossene handbetätigbare Austragpumpe läßt sich das Mischmedium dann in beispielsweise genau dosierten Mengeneinheiten sehr einfach austragen, so daß vor allem solche Mischmedien zur Anwendung kommen können, denen Aerosole oder ähnliche Treibmittel abträglich sind.

Durch die US-PS 32 40 403 ist zwar eine Austragvorrichtung mit zwei durch einen Zwischendeckel getrennten Kammern bekanntgeworden, bei welcher die obere Kammer das auszutragende Medium und die untere Kammer ein Treibgas enthält, das nicht als Mischkomponente, sondern lediglich zur Erzeugung eines das Medium über einen Ventilkopf nach außen fördernden Druckes vorgesehen ist. Eine Deckelplatte zwischen den beiden Kammern wird unter dem Gasdruck in Verschlußlage gehalten, weshalb diese Ausbildung nicht zum Zusammenmischen getrennt gehaltener Mischkomponenten wie beim Erfindungsgegenstand geeignet ist. Bei einer anderen, durch die US-PS 3l 34 505 bekanntgewordenen Austragvorrichtung ist als Verschluß zwischen zwei Kammern eine durch ein Steigrohr eines Ventilkopfes zu zerstörende Membran vorgesehen, die in der Regel dazu neigt, sich relativ eng um das Steigrohr zu legen, so daß, falls die obere Kammer zur Aufnahme einer Zumischkomponente vorgesehen wäre, ein sicherer Übertritt dieser Zumischkomponente in die Hauptkammer nicht gewährleistet wäre. Dadurch, daß beim Erfindungsgegenstand der Verschlußteil über mindestens eine Sollbruchstelle abtrennbar ist, werden die genannten Nachteile vermieden.

Eine besonders vorteilhafte Weiterbildung des Erfindungsgegenstandes besteht darin, daß die Zumischkammer in die vorzugsweise nach Art eines Gefäßhalses ausgebildete Halterung für die Austragpumpe eingesetzt ist, so daß sie bei normaler Standstellung der Hauptkammer in der Regel oberhalb von deren Inhalt liegt und deshalb der Inhalt der Zumischkammer nach Öffnen des Verschlußteiles unter seiner Gewichtskraft von selbst in die Hauptkammer gelangt. Es ist zwar denkbar, die Wandungen der Zumischkammer einteilig mit denen der Hauptkammer auszubilden, jedoch ergibt sich eine besonders einfach herzustellende und zu handhabende Ausführungsform, wenn die Zumischkammer in Form eines gesonderten, in die Hauptkammer eingesetzten Behältnisses vorgesehen ist, das vorzugsweise an der äußeren Stirnfläche der Halterung für die Austragpumpe mit einem Flanschring abgedichtet anliegt.

Ist der Verschlußteil in einer Bodenwand der vorzugsweise napfförmigen Zumischkammer vorgesehen und nimmt er insbesondere annähernd die gesamte Bodenwand ein, so wird zur Öffnung der Verbindung zwischen der Zumischkammer und der Hauptkammer praktisch die gesamte zugehörige Wandung herausgebrochen, so daß besonders sicher gewährleistet ist, daß der gesamte Inhalt der Zumischkammer in die Hauptkammer gelangt.

Der Aufbau sowie die Handhabung der erfindungsgemäßen Austragvorrichtung können noch wesentlich dadurch vereinfacht werden, daß der Verschlußteil durch die von außen in eine Kammer, insbesondere die Zumischkammer einführbare Austragpumpe öffenbar ist, so daß also die Austragpumpe zunächst von dem die Zumisch- und die Hauptkammer bildenden Behältnis getrennt bereitgestellt wird und zur Vermischung der Komponenten die als Ganzes von dem Behälter lösbare Austragpumpe lediglich in ihrer Betriebslage am Behälter angebracht werden muß.

Bildet dabei der Verschlußteil einen festen Bauteil mit einem Steigrohr für die Austragpumpe, das erst beim Einsetzen der Austragpumpe in den Behälter an die Pumpe angeschlossen wird, so braucht nicht das verhältnismäßig empfindliche und daher leicht zu beschädigende innere Ende des Steigrohres zum Öffnen des Verschlußteiles verwendet werden und es kann auch vermieden werden, daß sich der Verschlußteil nach dem Öffnen in unkontrollierter Lage in der Hauptkammer befindet. Des weiteren kann dadurch der Verschlußteil einerseits einteilig mit dem Steigrohr und andererseits einteilig mit der Zumischkamme ausgebildet werden, so daß also bei einer bevorzugten Ausführungsform Zumischkammer, Verschlußteil und Steigrohr durch einen einzigen einstückigen Bauteil aus Kunststoff o.dgl. gebildet sind. Die einteilige Ausbildung des Verschlußteiles mit der Zumischkammer und die Verbindung des Verschlußteiles mit der Zumischkammer ausschließlich über die Sollbruchstelle ermöglicht auch ohne besonderen Aufwand eine äußerst dichte Ausbildung der Zumischkammer, so daß auch im ungünstigsten Falle keinerlei Anteile der Zumischkomponente unbeabsichtigt in die Hauptkammer gelangen können.

Damit das Steigrohr keine Leitungsverbindung zwischen der Zumischkammer und der Hauptkammer herstellt, kann jeder beliebige, von außen zu öffnende Verschluß vorgesehen sein, wobei es beispielsweise denkbar ist, eine Verschlußkappe für den Gefäßhals bzw. die Zumischkammer an ihrer Innenseite mit einem Verschlußglied für das Steigrohr zu versehen, so daß dieses Verschlußglied beim Entfernen der Verschlußkappe gleichzeitig vom Steigrohr abgezogen wird. Zum hermetischen Verschluß des Steigrohres ist es jedoch besonders vorteilhaft, wenn der Rohrverschluß des Steigrohres über eine Sollbruchstelle einteilig mit dem Steigrohr verbunden und so angeordnet ist, daß er durch die von außen einführbare Austragpumpe öffenbar ist.

Vorteilhaft liegt der Rohrverschluß geschützt innerhalb des Steigrohres, dessen äußeres Ende zweckmäßig als Steck-Außenhülse für die Aufnahme eines als Ansaugstutzen vorgesehenen Endstutzens des Gehäuses der Austragpumpe ausgebildet ist. Beim Einsetzen der Austragpumpe wird dadurch der Rohrverschluß von selbst freigebrochen und somit geöffnet. Der Rohrverschluß kann daßei so ausgebildet sein, daß er aus einzelnen Segmenten besteht, die über weitere Sollbruchstellen aneinander anschließen und sich beim Öffnen voneinander lösen, wobei diese Segmente dann jeweils eine maximale Weite haben, die kleiner als die lichte Weite des Innenkanales des Steigrohres ist, so daß mit Sicherheit gewährleistet ist, daß der freigebrochene Rohrverschluß nicht im Steigrohr stecken bleibt, sondern vollständig in die Hauptkammer fällt, wo er nicht hindert.

Um eine sichere Verbindung der Austragpumpe mit dem Steigrohr zu gewährleisten, ist es vorteilhaft, wenn die Sollbruchstelle des Rohrverschlusses eine geringere Bruchkraft als die Sollbruchstelle des Verschlußteiles aufweist, so daß der Verschlußteil erst freigebrochen wird, wenn die Steckverbindung zwischen Austragpumpe und Steigrohr hergestellt ist. Es ist aber auch denkbar, für das innere Ende des Steigrohres einen, beispielsweise durch den gegenüberliegenden Boden der Hauptkammer gebildeten Anschlag vorzusehen, an welchem das innere Ende des Steigrohres in einer Lage anschlägt, welche ihrer mit der Austragpumpe verbundenen Betriebslage entspricht, so daß beim Einsetzen der Austragpumpe zuerst der Verschlußteil geöffnet werden kann, wonach unter Freibrechen des Rohrverschlusses die endgültige Betriebsverbindung zwischen Austragpumpe und Steigrohr hergestellt wird. In diesem Fall ist das innere Ende des Steigrohres bzw. der Anschlag so ausgebildet, daß in der Betriebslage das innere Ende nicht verschlossen, sondern, beispielsweise seitlich im Mantel zum Ansaugen des gemischten Mediums, geöffnet ist.

Die erfindungsgemäße Ausbildung eignet sich insbesondere für Austragvorrichtungen, bei welchen die Austragpumpe als Schubkolbenpumpe ausgebildet ist, deren Pumpenkammer vorzugsweise über ein Einlaßventil mit dem Ansaugstutzen verbunden ist und deren insbesondere im Kolbenstößel liegender Austragkanal mindestens ein Auslaßventil aufweist. Diese Austragpumpe ist sowohl für flüssige wie pastöse Medien geeignet, kann auf genau dosierte Austragmengen justiert werden und ermöglicht auch einen zerstäubten bzw. gesprühten Austrag des Mischmediums. Des weiteren hat eine solche Austragpumpe des wesentlichen Vorteil, daß dadurch, daß das Auslaßventil und eine ggf. in ihr vorgesehene Belüftung für die Hauptkammer im Ausgangszustand federnd geschlossen sind, im Falle empfindlicher Mischmedien deren Haltbarkeit wesentlich erhöht werden kann.

Diese und weitere Merkmale von bevorzugten Weiterbildungen der Erfindung gehen auch aus der Beschreibung und den Zeichnungen hervor. Ein Ausführungsbeispiel der Erfindung ist in den Zeichnungen dargestellt und wird im folgenden näher erläutert. In den Zeichnungen zeigen:
- Fig. l: eine erfindungsgemäße Austragvorrichtung in Ansicht und im Lagerzustand,
- Fig. 2: einen Ausschnitt des Behälters der Austragvorrichtung gemäß Fig. l im Axialschnitt,
- Fig. 3: den Ausschnitt gemäß Fig. 2, jedoch im Betriebszustand der Austragvorrichtung,
- Fig. 4: die Zumischkammer der Austragvorrichtung gemäß den Fig. l bis 3 in wesentlich vergrößerter Darstellung und im Axialschnitt.

Wie die Fig. l bis 4 zeigen, weist eine erfindungsgemäße Austragvorrichtung l einen Speicher- bzw. Aufnahme-Behälter 2 für alle zu mischenden Medienkomponenten und eine vor der Mischung und dem Austrag der Komponenten außerhalb des Behälters 2 gehaltene Austragpumpe 3 in Form einer handbetätigbaren Schubkolbenpumpe auf, die zum Mischen der Komponenten sowie zum Austrag der gemischten Komponenten gemäß Fig. 3 mit dem Behälter 2 verbunden wird.

Der Behälter 2 weist als flaschenförmigen Außenbehälter eine Hauptkammer 4 auf, in welche als innenliegender, wesentlich kleiner-volumiger Behälter eine mit einem Steigrohr 6 integrierte Zumischkammer 5 eingesetzt ist. Die Zumischkammer 5 ist sowohl hinsichtlich ihrer Querschnitte als auch hinsichtlich ihrer Länge bzw. Höhe wesentlich kleiner als die Hauptkammer 4. Zur Aufnahme der Zumischkammer 5 weist die Hauptkammer 4 an ihrer oberen Stirnwand 9 eine muffenförmige Halterung 7 auf, deren Innenweite wesentlich kleiner als die Innenweite der übrigen Hauptkammer 4 ist und die ausschließlich nach außen über die Stirnwand 9 vorsteht. Diese Halterung 7 ist nach Art eines Gefäßhalses einteilig mit allen übrigen Wandungen der Hauptkammer 4 ausgebildet und bildet auch die Befüllöffnung zur Befüllung der Hauptkammer 4 mit der Hauptkomponente. Die über ihre Länge im wesentlichen durchgehend konstante Innenweite der Halterung 7 ist nur geringfügig größer als die Außenumfangsweite der Zumischkammer 5, die annähernd über ihre gesamte Höhe konstante Querschnitte aufweist und mit geringem Spaltabstand derart in die Halterung 7 eingreift, daß ihr inneres Ende nach innen über die Stirnwand 9 vorsteht, jedoch ein großer bzw. ihr größter Teil innerhalb der Halterung 7 liegt. Die Zumischkammer 5 ist somit nach Art einer einfachen Steckverbindung mit der Hauptkammer 4 verbunden und in ihrer zur Mittelachse l0 der Austragvorrichtung l achsgleichen Lage gegenüber der Halterung 7 zentriert. Am äußeren Ende weist die Zumischkammer 5 einen über ihren Außenumfang vorstehenden Flanschring ll auf, der gleichen Außenquerschnitt wie das zugehörige Ende der Halterung 7 aufweist und an deren Stirnfläche l2 unter Zwischenlage einer Ringdichtung l3 anliegt. Benachbart zum Flanschring ll weist die Zumischkammer 5 zur Zentrierung gegenüber der Halterung 7 einen in der Außenweite erweiterten Abschnitt auf. Die Boden-Wandung l5 der napfförmigen und an ihrem äußeren Ende auf voller Weite offenen Zumischkammer 5 ist einteilig mit der Mantelwandung l4 der Zumischkammer 5 sowie mit dem Steigrohr 6 ausgebildet, das annähernd über seine gesamte Länge konstante Querschnitte hat. Ein in die Zumischkammer 5 ragender Längsabschnitt des Steigrohres 6 ist kürzer als die Zumischkammer 5, so daß das Ende dieses Längsabschnittes zwischen der Wandung l5 und dem offenen Ende der Zumischkammer 5 innerhalb von dieser vorgesehen ist. Der andere Längsabschnitt ragt von der Boden-Wandung l5 in die Hauptkammer 4, hat jedoch im Zustand gemäß Fig. 2 von deren gegenüberliegender Bodenwand l6 einen verhältnismäßig großen Abstand. In der Ebene der Boden-Wandung l5 steht über den Außenumfang des Steigrohres 6 ringbundförmig ein Verschlußteil l7 vor, der wenigstens einen zentralen Teil der Boden-Wandung l5 bildet und mit dem an seinen Außenumfang anschließenden Teil der Boden-Wandung bzw. der Mantelwand l4 über eine Sollbruchstelle l8 einteilig verbunden ist. Die durch eine beträchtliche Dickenschwächung der Wandung der Zumischkammer 5 gebildete Sollbruchstelle l8 ist durch mindestens eine ringförmig um die Mittelachse l0 geschlossene Kerbnut an der Innenseite oder an der Außenseite der zugehörigen Wand der Zumischkammer 5 definiert, wobei im dargestellten Ausführungsbeispiel derartige Kerbnuten l9, 20 im wesentlichen deckungsgleich und von gleichem Querschnitt bzw. gleicher Tiefe an beiden Seiten vorgesehen sind. Die Sollbruchstelle l8 kann auch eine Weite aufweisen, die wenigstens an die Innenweite der Zumischkammer 5 angenähert ist. Die Außenweite des Steigrohres 6, insbesondere von dessen in die Zumischkammer 5 ragenden Teil, ist gegenüber der Innenweite der Zumischkammer 5 wesentlich kleiner, beispielsweise nur etwa halb so groß.

Die Verschlußkappe 8 übergreift die Halterung 7 an der Außenseite und ist in ihrer Verschlußlage gegenüber der Halterung 7 durch geeignete Sicherungsglieder gesichert. Im dargestellten Ausführungsbeispiel sind die Sicherungsglieder 2l durch ein Außengewinde an der Halterung 7 und ein Innengewinde am Mantel der Verschlußkappe 8 gebildet. Sie können aber auch durch die Glieder eines Schnappverschlusses, eines Springverschlusses oder durch ein gesondertes, nur durch Zerstörung lösbares und als Versiegelung dienendes Sicherungsglied gebildet sein. Die ebene Stirnwand der Verschlußkappe 8 liegt abgedichtet am Flanschring ll an und preßt diesen gegen die Halterung 7, so daß durch die Verschlußkappe 8 einerseits die Hauptkammer 4 und die Zumischkammer 5 gegeneinander und andererseits jede einzelne Kammer für sich nach außen verschlossen ist.

Nach Abnehmen der Verschlußkappe 8 ist die Zumischkammer 5 an ihrer Oberseite geöffnet, wobei die Zumischkammer 5 nur über einen Teil oder annähernd über ihre gesamte Höhe mit der zugehörigen Zumischkomponente gefüllt sein kann. Auch in diesem Zustand bleibt die Hauptkammer 4 nach außen verschlossen, d.h., daß auch in diesem Zustand die Zumischkammer 5 gegenüber der Hauptkammer 4 verschlossen ist. Dies wird durch einen Rohrverschluß 22 erreicht, der in dem Steigrohr 6 innerhalb der Zumischkammer 5 und zwar relativ nahe benachbart zum zugehörigen Ende des Steigrohres 6 vorgesehen ist. Der scheiben- bzw. membranförmige Rohrverschluß 22 ist einteilig mit dem Steigrohr 6 ausgebildet und schließt an die Begrenzung von dessen Innenkanal über eine ringförmige Sollbruchstelle 23 an. Diese Sollbruchstelle 23, die ebenfalls durch eine oder zwei Kerbnuten gebildet sein kann, liegt so, daß nach Freibrechen des Rohrverschlusses 22 praktisch keinerlei Grat über die Begrenzungsfläche des Innenkanales 24 vorsteht. Der Rohrverschluß 22 liegt innerhalb eines für die Steckverbindung mit einem Ansaugstutzen 27 der Austragpumpe 3 vorgesehenen Anschlusses 25, der durch das als Steck-Außenhülse 26 ausgebildete zugehörige Ende des Steigrohres 6 gebildet ist. Der äußere Endabschnitt dieser Außenhülse 26 weist eine gegenüber dem übrigen Steigrohr 6 sowie gegenüber dem Außenumfang des Ansaugstutzens 27 geringfügig größere Innenweite auf, wobei dieser Abschnitt über einen spitzwinklig kegelstumpfförmig verjüngten Zwischenabschnitt 28 in den anschließenden, engeren Innenkanal 24 übergeht und der Rohrverschluß 22 am Übergang zwischen dem Zwischenabschnitt 28 und dem übrigen Innenkanal 24 liegt. Die Länge des weiteren Endabschnittes der Außenhülse 26 liegt in der Größenordnung etwa von der Hälfte der Länge des Ansaugstutzens 27, so daß dieser annähernd mit der Hälfte seiner Länge in den anschließenden Innenkanal 24 eingreifen kann, dessen Innenquerschnitt an den Außenquerschnitt des Ansaugstutzens 27 so angepaßt ist, daß dieser abgedichtet eingreift. Nach dem Abnehmen der Verschlußkappe 8 wird die Austragpumpe 3 in die Zumischkammer 5 derart eingesetzt, daß der Ansaugstutzen 27 in die Außenhülse 26 eintaucht. Nach Anschlagen der Endfläche des Ansaugstutzens 27 an dem Rohrverschluß 22 wird dieser durch weiteres Einführen der Austragpumpe 3 freigebrochen, so daß der Ansaugstutzen 27 vollends in seine Betriebslage gemäß Fig. 3 in das Steigrohr 6 eindringt. Bei Erreichen dieser Lage schlägt die Austragpumpe 3 mit einem Endanschlag 29 an der zugehörigen Stirnfläche des Steigrohres 6 an, wobei dieser Endanschlag 29 durch eine an den Ansaugstutzen 27 anschließende kegelstumpfförmige Ringschulter 29 gebildet ist, die durch Eingreifen in den Innenrand der Außenhülse 26 zur weiteren Abdichtung der Verbindung zwischen Austragpumpe 3 und Steigrohr 6 beiträgt. In dieser Lage hat die Austragpumpe 3 noch nicht ihre Betriebsstellung gegenüber dem Behälter 2 erreicht, in welcher sie mit einem über die Außenseite ihres Gehäuses vorstehenden Ringflansch 30, der zweckmäßig durch eine äußere Zylinderdeckelkappe des Gehäuses gebildet ist, unter Zwischenlage einer Ringdichtung 3l an der äußeren Stirnfläche des Flanschringes ll anliegt und dadurch die Zumischkammer 5 verschließt. Zur vollständigen Überführung in die Betriebslage wird die Austragpumpe 3 weiter in die Zumischkammer 5 hineingedrückt, wobei sie über den Endanschlag 29 das klemmend mit ihr verbundene Steigrohr 6 unter Brechen der Sollbruchstelle l8 mitnimmt. Dadurch wird der Verschlußteil l7 vollständig von der Zumischkammer 5 gelöst, so daß um das Steigrohr 6 eine ringförmige Übertrittsöffnung 32 von der Zumischkammer 5 zur Hauptkammer 4 freigelegt wird. Die in der Zumischkammer 5 befindliche Zumischkomponente fließt selbsttätig in die Hauptkammer 4, in welcher sie mit der dort befindlichen Hauptkomponente zusammengebracht und ggf. durch Schütteln vermischt wird. Diese Durchmischung wird noch durch die in die Hauptkammer 4 ragende Zumischkammer 5 und den ringtellerförmigen Verschlußteil l7 gefördert, da diese Teile zur Strömungsverwirbelung beitragen.

Zur Sicherung der Austragpumpe 3 dient eine die Verschlußkappe 8 ersetzende Muffe, die zweckmäßig durch dieselben Sicherungsglieder 2l der Halterung 7 wie die Verschlußkappe 8 gesichert, also im dargestellten Ausführungsbeispiel als Schraubmuffe 8ʹ ausgebildet ist, mit welcher die Austragpumpe 3 sicher festgespannt werden kann. Es ist aber auch denkbar, die am Ringflansch 30 angreifende, die Halterung 7 am Außenumfang umgebende Muffe durch andere Sicherungsglieder als die Verschlußkappe 8 gegenüber der Halterung 7 zu sichern, beispielsweise dadurch, daß sie nach Art eines Schnappverschlusses aufgesprengt ist.

Die Austragpumpe 3 ist im dargestellter Ausführungsbeispiel als Schubkolbenpumpe ausgebildet, deren in die Zumischkammer 5 ragendes, zum Ansaugstutzen 27 im Außendurchmesser mehrfach abgesetzt reduziertes Zylindergehäuse über seine gesamte Länge mit Abstand vom Innenumfang der Zumischkammer 5 liegt. Die Austragpumpe 3 weist eine im Zylindergehäuse 33 verschiebbare Kolbeneinheit 34 mit einer elastischen Kolbenmanschette 35 auf, die an ihren äußerer Ende einteilig mit einer elastisch federnden Stauchhülse 36 ausgebildet ist. Die Kolbenmanschette 35 und die Stauchhülse 36 sind am Außenumfang eines Kolbenstößels 37 angeordnet, welcher von einem zu seinem außerhalb des Pumpengehäuses liegenden Ende führenden Austragkanal 38 durchsetzt ist. Die Kolbenmanschette 35 bildet im Übergangsbereich zur Stauchhülse 36 den äußeren, ringförmigen Ventilschließteil eines Auslaßventiles 39, dessen Ventilsitz am Kolbenstößel 37 vorgesehen ist. Die Kolbenmanschette 35 kann einschließlich des Ventilschließteiles unter rückfedernder Stauchung der Stauchhülse 36 gegenüber dem Kolbenstößel 37 entgegen der Richtung des Pumphubes bewegt werden, wodurch das Auslaßventil 39 öffnet. Diese Bewegung kann entweder gegen Ende des Pumphubes durch Anschlag der Kolbenmanschette 35 an einer Innenschulter des Zylindergehäuses 33 zwangsläufig oder durckabhängig durch einen entsprechenden Überdruck in der Pumpenkammer erfolgen. Zwischen der Pumpenkammer und dem Ansaugstutzen 27 weist die Austragpumpe 3 ein Einlaßventil 40 in Form eines Kugelventiles auf, welches bei Überdruck in der Pumpenkammer, also während des Pumphubes, schließt.

## Patentansprüche

1. Austragvorrichtung für Mischmedien aus mindestens zwei Komponenten, mit einer Hauptkammer (4) und mindestens einer gegenüber dieser mit einem zur Öffnung von außen zugänglichen Verschlußteil (17) geschlossenen Zumischkammer (5), die über den Verschlußteil (17) unmittelbar an die Hauptkammer (4) angrenzt und deren Komponente nach Öffnung des Verschlusses in die Hauptkammer (4) überführbar ist, wobei der Verschlußteil (17) über eine Sollbruchstelle (18) zu öffnen ist und die Hauptkammer (4) eine Halterung (7) für eine saugseitig an ihren Innenraum anzuschließende handbetätigbare Austragpumpe (3) aufweist, dadurch gekennzeichnet, daß der Verschlußteil (17) mindestens einer Zumischkammer (5) mit einem Steigrohr (6) einen Bauteil bildet und mittels des Steigrohres (6) aus der Verschlußlage abtrennbar ist, das einen Anschluß (25) für die Austragpumpe (3) aufweist.

2. Austragvorrichtung nach Anspruch 1, dadurch gekennzeichnet, daß die Zumischkammer (5) wenigstens teilweise in der Hauptkammer (4), insbesondere in deren Mittelachse (10), vorgesehen ist.

3. Austragvorrichtung nach Anspruch 1 oder 2, dadurch gekennzeichnet, daß die Zumischkammer (5) in die vorzugsweise nach Art eines Gefäßhalses ausgebildete Halterung (7) eingesetzt ist und insbesondere in Form eines gesonderten Behältnisses an deren äußerer Stirnfläche (12) mit einem Flanschring (11) abgedichtet anliegt.

4. Austragvorrichtung nach einem der vorhergehenden Ansprüchen, dadurch gekennzeichnet, daß der Verschlußteil (17) in einer Boden-Wandung (15) der insbesondere napfförmigen Zumischkammer (5) vorgesehen ist und annähernd die gesamte Boden-Wandung (15) einnimmt und daß vorzugsweise der Verschlußteil (17) als flacher Deckel ausgebildet ist, der mit seinem Außenumfang über die als geschwächte Querschnittszone ausgebildete Sollbruchstelle (18) einteilig an die zugehörige Kammer-Wandung (14 bzw. 15) anschließt und insbesondere ringbundförmig am Außenumfang des Steigrohres (6) vorgesehen ist.

5. Austragvorrichtung nach einem der vorhergehenden Ansprüche, dadurch gekennzeichnet, daß der Verschlußteil (17) durch die von außen in eine Kammer, insbesondere in die Zumischkammer (5), einführbare Austragpumpe (3) öffenbar ist.

6. Austragvorrichtung nach einem der vorhergehenden Ansprüche, dadurch gekennzeichnet, daß das Steigrohr (6) für die Austragpumpe (3) mit dem Verschlußteil (17) einen festen, insbesondere einteiligen, Bauteil bildet.

7. Austragvorrichtung nach einem der vorhergehenden Ansprüche, dadurch gekennzeichnet, daß das Steigrohr (6) über den Verschlußteil (17) in die Zumisch- und/oder die Hauptkammer (5 bzw. 4) vorsteht und insbesondere mit einem äußeren Ende den Anschluß (25) für die Austragpumpe (3) bildet.

8. Austragvorrichtung nach einem der vorhergehenden Ansprüche, dadurch gekennzeichnet, daß das Steigrohr (6) mit einem von außen zugänglichen, öffenbaren Rohrverschluß (22) versehen ist, der insbesondere über eine Sollbruchstelle (23) einteilig mit dem Steigrohr (6) verbunden ist, die im wesentlichen eine geringere Bruchkraft als die Sollbruchstelle (18) des Verschlußteiles (17) aufweist.

9. Austragvorrichtung nach Anspruch 8, dadurch gekennzeichnet, daß der Rohrverschluß (22) innerhalb des Steigrohres (6), insbesondere im Bereich des als Steck-Außenhülse (26) ausgebildeten, durch das äußere Ende des Steigrohres (6) gebildeten Anschlusses (25) für die Austragpumpe (3) liegt.

10. Austragvorrichtung nach Anspruch 8 oder 9, dadurch gekennzeichnet, daß der Rohrverschluß (22) durch einen membranartig dünnen Deckel gebildet ist, dessen Außenumfang über die ringförmige Sollbruchstelle (18) an eine Innenumfangsfläche des Steigrohres (6) einteilig anschließt, wobei vorzugsweise der Rohrverschluß (22) am engeren Übergang eines konischen Zwischenabschnittes (28) eines Innenkanales (24) des Steigrohres (6) vorgesehen ist, der insbesondere einen erweiterten Endabschnitt aufweist.

11. Austragvorrichtung nach einem der vorhergehenden Ansprüche, dadurch gekennzeichnet, daß sie eine an die Hauptkammer (4) angeschlossene Austragpumpe (3) aufweist, die mit einem am inneren Ende vorgesehenen Ansaugstutzen (27) über eine Steckverbindung mit dem Steigrohr (6) verbunden und vorzugsweise mit einem Axial-Endanschlag (29) für den Steigrohr (6) versehen ist.

12. Austragvorrichtung nach Anspruch 11, dadurch gekennzeichnet, daß die Austragpumpe (3) mit einem Ringflansch (30) abgedichtet an der Halterung (7), insbesondere am Flanschring (11) der Zumischkammer (5) abgestützt und vorzugsweise mit einer eine Verschlußkappe (8) ersetzenden Schraubmuffe (8') gegen die Halterung (7) gespannt ist.

13. Austragvorrichtung nach Anspruch 11 oder 12, dadurch gekennzeichnet, daß die Austragpumpe (3) als Schubkolbenpumpe ausgebildet ist, deren Pumpenkammer vorzugsweise über ein Einlaßventil (40) mit dem Ansaugstutzen (27) verbunden ist und deren insbesondere im Kolbenstößel (37) liegender Austragkanal (38) mindestens ein Auslaßventil (39) aufweist.

## Claims

1. Dispenser for mixing media formed from at least two components, with a main chamber (4) and at least one admixing chamber (5) closed with respect thereto with a closure (17) accessible for opening from the outside and which is immediately adjacent to the main chamber (4) via the closure (17) and whose component can be transferred into the main chamber (4) following the opening of the closure, said closure (17) being openable by means of a predetermined breaking point (18) and the main chamber (4) has a holder (7) for a manually operable discharge pump (3) to be connected to its interior on the suction side, characterized in that the closure (17) of at least one admixing chamber (5) forms one component with a riser (6) and by means of the latter can be separated from the closed position and has a connection (25) for the discharge pump (3).

2. Dispenser according to claim 1, characterized in that the admixing chamber (5) is at least partly located in the main chamber (4), particularly in its centre axis (10).

3. Dispenser according to claims 1 or 2, characterized in that the admixing chamber (5) is inserted in the holder (7), preferably constructed in the manner of a vessel neck, and engages in sealed manner, particularly in the form of a separate container, on the outer face (12) thereof with a flanged ring (11).

4. Dispenser according to one of the preceding claims, characterized in that the closure (17) is provided in a bottom wall (15) of the in particular cup-shaped admixing chamber (5) and approximately takes up the entire bottom wall (15) and that preferably the closure (17) is constructed as a flat cover, which is connected in one piece to the associated chamber wall (14 or 15) by its outer circumference via the predetermined breaking point (18) constructed as a weakened cross-sectional zone and is in particular provided in collar-like manner on the outer circumference of the riser (6).

5. Dispenser according to one of the preceding claims, characterized in that the closure (17) can be opened by the discharge pump (3) which can be inserted from the outside into a chamber, particularly the admixing chamber (5).

6. Dispenser according to one of the preceding claims, characterized in that the riser (6) for the discharge pump (3) forms a fixed and in particular one-piece component with the closure (17).

7. Dispenser according to one of the preceding claims, characterized in that the riser (6) projects via the closure (17) into the admixing and/or main chamber (5 or 4) and in particular with an outer end forms the connection (25) for the discharge pump (3).

8. Dispenser according to one of the preceding claims, characterized in that the riser (6) is provided with an openable tubular closure (22) accessible from the outside and which is in particular connected via a predetermined breaking point (23) in one piece to the riser (6) and which essentially has a lower breaking force than the predetermined breaking point (18) of the closure (17).

9. Dispenser according to claim 8, characterized in that the tubular closure (22) is located within the riser (6), particularly in the vicinity of the connection (25) for the discharge pump (3) constructed as a plug-in outer sleeve (26) and formed by the outer end of the riser (6).

10. Dispenser according to claims 8 or 9, characterized in that the tubular closure (22) is formed by a diaphragm-like, thin lid, whose outer circumference is connected in one piece via the circular predetermined breaking point (18) to an inner circumferential portion of the riser (6) and preferably the tubular closure (22) is provided at the narrower transition of a conical intermediate portion (28) of an inner channel (24) of the riser (6), which in particular has a widened end portion.

11. Dispenser according to one of the preceding claims, characterized in that it has a discharge pump (3) connected to the main chamber (4) and which is connected by a suction connection (27) provided at the inner end, via a plug connection, to the riser (6) and is preferably provided with an axial end stop (29) for the riser (6).

12. Dispenser according to claim 11, characterized in that the discharge pump (3) is supported with a ring flange (30) in sealed manner on the holder (7), particularly on the flanged ring (11) of the admixing chamber (5) and is braced against the holder (7), preferably with a sleeve nut (8') replacing a locking cap (8).

13. Dispenser according to claims 11 or 12, characterized in that the discharge pump (3) is constructed as a thrust piston pump, whose pump chamber is preferably connected via an inlet valve (40) to the suction connection (27) and whose discharge channel (38) more particularly located in the plunger (37) has at least one outlet valve (39).

## Revendications

1. Distributeur pour substances mélangées constituées d'au moins deux composants, présentant une chambre principale (4) et au moins une chambre d'adjonction (5) qui est obturée, par rapport à cette dernière, au moyen d'une pièce obturatrice (17) accessible de l'extérieur en vue de l'ouverture, est directement attenante à la chambre principale (4) par l'intermédiaire de la pièce obturatrice (17), et dont les composants peuvent être transférés à la chambre principale (4) après ouverture de la pièce obturatrice, la pièce obturatrice (17) devant être ouverte par l'entremise d'une zone (18) de rupture programmée, et la chambre principale (4) présentant un support (7) pour une pompe de distribution (3) actionnable à la main, et devant être raccordée à son espace interne côté aspiration, caractérisé par le fait que la pièce obturatrice (17) d'au moins une chambre d'adjonction (5) forme une partie constitutive avec un tube ascendant (6) et peut être séparée, à partir de la position d'obturation, au moyen du tube ascendant (6) muni d'un raccord (25) pour la pompe de distribution (3).

2. Distributeur selon la revendication 1, caractérisé par le fait que la chambre d'adjonction (5) est prévue au moins en partie dans la chambre principale (4), en particulier selon l'axe médian (10) de cette dernière.

3. Distributeur selon la revendication 1 ou 2, caractérisé par le fait que la chambre d'adjonction (S) est introduite dans le support (7) de préférence réalisé à la manière d'un goulot de récipient, et est appliquée de manière étanche contre la face extrême externe (12) de ce dernier, par une aile annulaire (11), en particulier sous la forme d'un réceptacle distinct.

4. Distributeur selon l'une des revendications précédentes, caractérisé par le fait que la pièce obturatrice (17) est prévue dans une paroi de fond (15) de la chambre d'adjonction (5) revêtant notamment la forme d'une cuvette, et occupe approximativement toute la paroi de fond (15) ; et par le fait que la pièce obturatrice (17) est préférentiellement réalisée sous la forme d'un couvercle aplati qui se rattache d'un seul tenant à la paroi associée (14, respectivement 15) de la chambre, par son pourtour externe, par l'intermédiaire de la zone (18) de rupture programmée conçue comme une zone affaiblie de la section transversale, et est notamment prévu, sous la forme d'un collet annulaire, sur le pourtour externe du tube ascendant (6).

5. Distributeur selon l'une des revendications précédentes, caractérisé par le fait que la pièce obturatrice (17) peut être ouverte par l'intermédiaire de la pompe de distribution (3) insérable de l'extérieur dans une chambre, en particulier dans la chambre d'adjonction (5).

6. Distributeur selon l'une des revendications précédentes, caractérisé par le fait que le tube ascendant (6) destiné à la pompe de distribution (3) forme, avec la pièce obturatrice (17), une partie constitutive fixe et en particulier monobloc.

7. Distributeur selon l'une des revendications précédentes, caractérisé par le fait que le tube ascendant (6) dépasse dans la chambre d'adjonction et/ou principale (5, respectivement 4) par l'intermédiaire de la pièce obturatrice (17) et forme, notamment par une extrémité externe, le raccord (25) destiné à la pompe de distribution (3).

8. Distributeur selon l'une des revendications précédentes, caractérisé par le fait que le tube ascendant (6) est pourvu d'une obturation tubulaire (22) pouvant être ouverte, accessible de l'extérieur et notamment reliée d'un seul tenant, audit tube ascendant (6), par l'intermédiaire d'une zone (23) de rupture programmée qui présente, pour l'essentiel, une moindre force de rupture que la zone (18) de rupture programmée de la pièce obturatrice (17).

9. Distributeur selon la revendication 8, caractérisé par le fait que l'obturation tubulaire (22) se trouve à l'intérieur du tube ascendant (6), notamment dans la région du raccord (25) qui est destiné à la pompe de distribution (3), est formé par l'extrémité externe dudit tube ascendant (6) et est conçu comme une douille extérieure emboîtable (26).

10. Distributeur selon la revendication 8 ou 9, caractérisé par le fait que l'obturation tubulaire (22) est formée par un mince couvercle de type membrane dont le pourtour externe se rattache d'un seul tenant, par l'intermédiaire de la zone annulaire (18) de rupture programmée, à une surface périphérique intérieure du tube ascendant (6), l'obturation tubulaire (22) étant de préférence prévue à la transition plus étroite d'une région intercalaire conique (28) d'un canal interne (24) du tube ascendant (6), qui possède notamment une région extrême évasée.

11. Distributeur selon l'une des revendications précédentes, caractérisé par le fait qu'il comporte une pompe de distribution (3) qui est raccordée à la chambre principale (4), est reliée au tube ascendant (6) grâce à une liaison emboîtée, par un manchon d'aspiration (27) prévu à l'extrémité interne, et est de préférence munie d'une butée extrême axiale (29) destinée au tube ascendant (6).

12. Distributeur selon la revendication 11, caractérisé par le fait que la pompe de distribution (3) prend appui de manière étanche, par une collerette annulaire (30), sur le support (7) et en particulier sur l'aile annulaire (11) de la chambre d'adjonction (5), et est de préférence bloquée, contre ledit support (7), par une coiffe vissable (8') remplaçant un capuchon obturateur (8).

13. Distributeur selon la revendication 11 ou 12, caractérisé par le fait que la pompe de distribution (3) est réalisée sous la forme d'une pompe à piston refouleur, dont la chambre de pompage est de préférence reliée au manchon d'aspiration (27) par l'intermédiaire d'une soupape d'admission (40), et dont le canal délivreur (38), notamment situé dans le coulisseau (37) du piston, présente au moins une soupape de sortie (39).
